# FASCICULE DE BREVET EUROPEEN

(11) **EP 4 370 844 B1**
(45) Date de publication et mention de la délivrance du brevet: **11.06.2025**
(21) Numéro de dépôt: 22737509.4
(22) Date de dépôt: 11.07.2022
(51) Int. Cl.: F25B 21/02

(54) **ENCEINTE CLIMATIQUE À REGULATION THERMIQUE POUR SIMULATEUR DE MOUVEMENTS ET PROCÉDÉ DE RÉGULATION THERMIQUE, KIT D'INSTALLATION**
KLIMAKAMMER MIT WÄRMEREGELUNG FÜR BEWEGUNGSSIMULATOR UND VERFAHREN ZUR WÄRMEREGELUNG UND INSTALLATIONSKIT
CLIMATIC CHAMBER HAVING THERMAL REGULATION FOR MOTION SIMULATOR, AND METHOD FOR THERMAL REGULATION, AND INSTALLATION KIT

(30) Priorité: 12.07.2021 FR 2107561
(43) Date de publication de la demande: 22.05.2024
(73) Titulaire: EXAIL, 78100 Saint-Germain-en-Laye (FR)
(72) Inventeur: SORANT, Romain, 78100 Saint-Germain-en-Laye (FR); BUSSUTIL, Mehdi, 78100 Saint-Germain-en-Laye (FR); VAU, Bernard, 78100 Saint-Germain-en-Laye (FR)
(74) Mandataire: Jacobacci Coralis Harle
(86) Numéro de dépôt international: PCT/EP2022/069348
(87) Numéro de publication internationale: WO 2023/285398

(56) Documents cités:
- WO-A1-2008/010675
- DE-A1- 102010 026 601
- US-A- 3 252 504

## Description

### Domaine technique

La présente invention concerne de manière générale le domaine de la métrologie. Elle concerne une enceinte climatique à régulation thermique qui peut être embarquée dans un simulateur de mouvements ainsi qu'un procédé de régulation thermique. Elle peut aussi concerner un kit d'installation d'une enceinte climatique à régulation thermique pour un simulateur de mouvement. Elle a des applications pour la caractérisation thermique des équipements testés dynamiquement dans un simulateur de mouvements.

### Arrière-plan technologique

Les simulateurs de mouvements sont des machines tournantes destinées à tester des équipements pouvant être des capteurs à type de composants inertiels isolés ou des systèmes inertiels complets, typiquement des gyromètres, accéléromètres, centrales inertielles... La majorité de ces tests requière une caractérisation en température afin d'évaluer et pouvoir compenser la dérive thermique des équipements, aussi bien en statique, c-à-d en palier de température, qu'en dynamique, c-à-d en rampe de température. Dans les deux cas, le suivi de consigne de température ainsi que la stabilité en température sont des indicateurs de performance importants. Il est en outre préférable que les tests puissent être effectués sur une très large gamme de températures, par exemple comprise entre -55°C et +125°C.

A cette fin, il est classiquement mis en œuvre des enceintes climatique dans lesquelles les équipements sont installés, l'enceinte climatique étant installée dans un simulateur de mouvements typiquement multi axes.

Les systèmes connus de réfrigération employés dans les simulateurs de mouvements sont classiquement de type mécanique, basés sur le cycle de Rankine inversé ou bien de type circuit ouvert par expansion de CO₂ ou N₂ en phase liquide. Ces systèmes permettent d'obtenir une très large gamme de températures.

Dans le cas des systèmes à circuit ouvert, le gaz est perdu après expansion dans l'enceinte climatique et il est nécessaire de prévoir des moyens de contrôle du taux d'oxygène dans l'air ambiant dans le cas du N₂ ou du taux de gaz employé dans le cas du CO₂.

Les systèmes mécaniques quant à eux fonctionnent en circuit fermé, sans besoin de contrôler le taux d'oxygène dans l'air, et ils utilisent un évaporateur dans l'enceinte climatique alourdissant donc celle-ci et pénalisant la dynamique ainsi que la bande passante des simulateurs de mouvement.

Les systèmes précédents utilisent des électrovannes, généralement de type tout ou rien, pour contrôler le débit du liquide vers l'évaporateur et donc la puissance de froid dans l'enceinte climatique. Le pilotage de l'électrovanne peut compromettre les performances de stabilité de position et de vitesse par au moins deux phénomènes pouvant être assimilés à des chocs sur la structure mécanique du simulateur :
- les mouvements de l'induit de l'électrovanne, et
- les coups de bélier dans le circuit hydraulique de la phase liquide.

De plus, le fonctionnement n'est pas continu, car il consiste en une suite de cycles successifs d'injection/évaporation de fluide frigorigène dans l'évaporateur dans le cas de la réfrigération mécanique, ou même de N₂ ou CO₂ liquide directement dans le volume de l'enceinte climatique dans le cas d'un circuit ouvert. Ces cycles engendrent en outre une variation de la puissance de froid pendant les tests. On parle de pilotage par modulation de largeur d'impulsion ou MLI, avec la largeur d'impulsion qui est le temps relatif d'ouverture de l'électrovanne, appelée rapport cyclique. Une périodicité de fonctionnement de plusieurs secondes n'est pas négligeable devant l'inertie thermique des différents constituants de l'enceinte climatique, et il en résulte des oscillations inévitables de la température. De plus, cette périodicité pénalise également la bande passante dans la mesure où elle induit un retard pur dans la commande du système.

Il a donc été proposé l'utilisation de systèmes statiques de réfrigération par modules thermoélectriques afin d'éviter les problèmes cités ci-dessus. En effet, les modules thermoélectriques, aussi dits modules Peltier, présentent de nombreux avantages :
- Une régulation précise grâce à leur grande linéarité et un fonctionnement en continu: la puissance est constamment proportionnelle au courant autour d'un point de fonctionnement.
- Faible constante de temps comparé aux systèmes mécaniques, ce qui permet d'augmenter considérablement la bande passante du système et sa réjection de perturbations et ainsi la stabilité de température. La constante de temps est alors négligeable par rapport aux inerties thermiques des différents constituants de l'enceinte climatique.
- Système entièrement statique : sans perturbations mécaniques, contrairement aux systèmes avec fluides et électrovannes embarquées.
- Utilisation des modules thermoélectriques en production de chaud ou de froid grâce à leur réversibilité.

Il a déjà été mis en œuvre un module thermoélectrique de refroidissement dans un simulateur de mouvements mais cela a été fait en installant le module thermoélectrique directement sur l'équipement à tester pour sa caractérisation en température. Le refroidissement est donc effectué par conduction directe sur l'équipement sous test comme cela est d'usage standard en électronique pour les modules thermoélectriques. Il n'y a donc pas eu de régulation thermique par une enceinte climatique.

Or les équipements à tester sont généralement des dispositifs complexes pouvant comporter en surface des matériaux ayant des conductivités thermiques très différentes ou faibles et/ou présenter des formes irrégulières limitant ou empêchant la fixation directe d'un ou plusieurs modules thermoélectriques sur l'équipement.

Il est donc préférable d'utiliser une enceinte climatique dans laquelle l'équipement à tester peut-être installé, la régulation de la température étant assurée à l'intérieur de l'enceinte climatique.

Les modules thermoélectriques présentent cependant certaines limitations. En particulier, à la température ambiante, les modules thermoélectriques monoétage ne produisent pas plus de 70-80°C d'écart de température, ΔT, entre leurs faces froide et chaude avec des puissances de plusieurs centaines de watts dans des conditions idéales. Les versions multi-étages (2, 3 voire 4 ou 5 modules empilés, c-à-d. en série thermiquement) acceptent un plus grand écart de température, ΔT, (jusqu'à 130°C) mais au prix de puissances très faibles, de l'ordre d'une vingtaine de watts à ΔT =0, ce qui les destine à des applications bien particulières comme le refroidissement de capteurs CCD/CMOS afin d'en diminuer le bruit thermique. En fait, la puissance et le ΔT des modules thermoélectriques dépendent de la température de la face chaude.

Dans les solutions classiques, il est souvent utilisé un dissipateur à convection forcée sur la face chaude, mais celui-ci ne peut pas descendre en dessous de la température ambiante, ce qui limite l'amplitude des températures basses atteignables côté face froide.

Dans ce domaine, des solutions ont été proposées dans les documents suivants: US 3 252 504 A, DE 10 2010 026601 A1 et WO 2008/010675 A1.

### Exposé de l'invention

Il est proposé, dans le cadre de l'invention qui concerne une enceinte climatique à ensembles(s) thermoélectrique(s) pour notamment un simulateur de mouvement, la mise en œuvre d'un circuit de régulation thermique secondaire qui est appliqué à la/aux faces externes à l'enceinte du/des ensembles thermoélectriques, et qui comporte un moyen de refroidissement ou de réchauffement d'un fluide caloporteur dudit circuit de régulation thermique secondaire et pour échange d'énergie calorique (ou encore « calories » dans la suite du texte) avec ladite/lesdites faces externes du/des ensembles thermoélectriques. Dans ce système, la/les ensembles thermoélectriques de l'enceinte climatique forment un dispositif de régulation thermique primaire. En outre, l'intérieur de l'enceinte climatique, intérieur qui est soumis à la/les faces internes du/des ensembles thermoélectriques, est de préférence à convection forcée.

Il est ainsi possible d'obtenir une très large gamme de températures tout en mettant en œuvre un dispositif de régulation thermique qui est statique sur l'enceinte climatique. Le circuit de régulation thermique secondaire met en œuvre un ou des ensembles de régulation thermoélectriques comportant chacun un ou plusieurs modules thermoélectriques.

Plus précisément, on propose selon l'invention, une enceinte climatique à régulation thermique destinée à tester au moins un équipement, l'enceinte climatique comportant une paroi définissant un espace interne contenant un gaz et pouvant recevoir et contenir ledit au moins un équipement à tester, l'espace interne étant thermiquement isolé de l'environnement extérieur à l'enceinte climatique, dans laquelle au moins un ensemble thermoélectrique est disposé à travers la paroi de l'enceinte climatique, chaque ensemble thermoélectrique comportant deux faces, une face interne disposée à l'intérieur de l'enceinte climatique et une face externe à l'extérieur de l'enceinte climatique, et dans laquelle une des deux faces dite face froide est destinée à absorber de l'énergie calorique et l'autre dite face chaude est destinée à rejeter de l'énergie calorique en fonction du courant électrique traversant ledit au moins un ensemble thermoélectrique, dans laquelle une extrémité d'échange thermique pour face externe d'ensemble thermoélectrique d'un circuit de régulation thermique secondaire est disposée en contact thermique avec chaque face externe d'ensemble thermoélectrique afin d'échanger de l'énergie calorique entre ledit au moins un ensemble thermoélectrique et ledit circuit de régulation thermique secondaire, le circuit de régulation thermique secondaire étant externe à l'enceinte climatique et comportant un circuit de fluide caloporteur, une source froide, une source chaude, un dispositif mélangeur, une pompe de circulation et des capteurs, et dans lequel un système de régulation de la température de l'enceinte est configuré pour commander le courant électrique dudit au moins un ensemble thermoélectrique et commander au moins le dispositif mélangeur et la pompe de circulation du circuit de régulation thermique secondaire en fonction d'une consigne de température d'enceinte et de mesures de capteurs.

On comprend que le principe de mise en œuvre d'au moins un ensemble thermoélectrique disposé à travers, c'est-à-dire traversant, la paroi de l'enceinte climatique doit être compris dans un sens fonctionnel qui est de permettre des échanges thermiques entre l'intérieur et l'extérieur de l'enceinte climatique. Par exemple, la paroi interne de l'enceinte climatique peut être métallique et le/les ensembles thermoélectriques sont disposés contre la face externe de la paroi interne métallique en traversant une couche d'isolant thermique disposée aussi sur la face externe de cette paroi interne métallique.

D'autres caractéristiques non limitatives et avantageuses de l'enceinte climatique conforme à l'invention, prises individuellement ou selon toutes les combinaisons techniquement possibles, sont les suivantes :
- un ensemble thermoélectrique comporte un ou plusieurs modules thermoélectriques encore dit Peltier,
- le circuit de régulation thermique secondaire comporte donc une extrémité d'échange thermique pour face externe d'ensemble thermoélectrique,
- un dispositif de brassage de gaz est disposé à l'intérieur de l'enceinte climatique afin de permettre un brassage du gaz interne à l'enceinte et sur la/les faces internes dudit au moins un ensemble thermoélectrique,
- chaque face interne d'ensemble thermoélectrique comporte un radiateur à ailettes,
- le fluide caloporteur reste en phase liquide dans le circuit de régulation thermique secondaire,
- le fluide caloporteur présente deux phases, une gazeuse et une liquide, dans le circuit de régulation thermique secondaire,
- de préférence, la face externe est une face chaude et la face interne est une face froide, de l'énergie calorique étant extraite de l'intérieur de l'enceinte climatique,
- la face externe est une face froide et la face interne est une face chaude, de l'énergie calorique étant envoyée à l'intérieur de l'enceinte climatique,
- le dispositif de brassage de gaz comporte un ou plusieurs ventilateurs,
- le système de régulation de la température de l'enceinte commande en outre le dispositif de brassage de gaz afin de régler l'intensité du brassage de gaz dans l'enceinte,
- l'espace interne est thermiquement isolé de l'environnement extérieur à l'enceinte, y compris du simulateur de mouvement, l'enceinte étant fixée au simulateur de mouvements par des fixations isolantes thermiquement afin de ne pas créer de pont thermique entre le simulateur de mouvements et l'intérieur de l'enceinte climatique,
- l'enceinte climatique est fixée sur un support mobile d'un simulateur de mouvements et le support mobile peut être entraîné en mouvement par l'intermédiaire d'articulations dudit simulateur de mouvements,
- dans le cas où l'enceinte climatique est fixée sur le support mobile du simulateur de mouvements alors, dans le circuit de régulation thermique secondaire, l'extrémité d'échange thermique pour face externe d'ensemble thermoélectrique est disposée contre le ensemble thermoélectrique et est donc mobile en suivant le ensemble thermoélectrique, le reste du circuit de régulation thermique secondaire étant disposé en dehors de parties mobiles du simulateur de mouvements et étant relié à l'extrémité d'échange thermique par des joints fluidiques mobiles passant par les articulations du simulateur de mouvements,
- l'enceinte climatique est fixe et est immobile, un simulateur de mouvements étant installé dans l'enceinte climatique et l'équipement est installé sur un support mobile du simulateur de mouvements et l'équipement peut être entraîné en mouvement par ledit simulateur de mouvements,
- la température de la source chaude est réglable et le système de régulation de la température de l'enceinte règle en outre la température de la source chaude,
- le système de régulation de la température de l'enceinte est configuré pour réguler la température de la face externe de l'ensemble thermoélectrique en fonction de la consigne de température d'enceinte et afin que la polarité du courant circulant dans ledit au moins un ensemble thermoélectrique soit constante, la face interne de l'ensemble thermoélectrique étant une face froide absorbant de l'énergie calorique provenant de l'intérieur de l'enceinte climatique,
- un des capteurs de température est un capteur de température de face externe d'ensemble thermoélectrique,
- chaque ensemble thermoélectrique comporte un capteur de température de face externe d'ensemble thermoélectrique,
- chaque ensemble thermoélectrique est au contact d'une extrémité d'échange thermique pour face externe d'ensemble thermoélectrique du circuit de régulation thermique secondaire,
- l'extrémité d'échange thermique pour face externe d'ensemble thermoélectrique du circuit de régulation thermique secondaire comporte une sortie fluidique côté aval et un capteur de température est disposé sur la sortie fluidique de l'extrémité d'échange thermique du circuit de régulation thermique secondaire,
- l'extrémité d'échange thermique pour face externe d'ensemble thermoélectrique du circuit de régulation thermique secondaire comporte une sortie fluidique côté aval et le capteur de température de face externe d'ensemble thermoélectrique est disposé sur la sortie fluidique de l'extrémité d'échange thermique du circuit de régulation thermique secondaire,
- le capteur de température de face externe est disposé contre la face externe dudit au moins un ensemble thermoélectrique,
- le système de régulation de la température de l'enceinte est configuré pour assurer un débit continu du fluide caloporteur dans l'extrémité d'échange thermique du circuit de régulation thermique secondaire,
- le débit continu du fluide caloporteur dans l'extrémité d'échange thermique est un débit constant,
- le débit continu du fluide caloporteur dans l'extrémité d'échange thermique est un débit variable sans à-coups, les changements de débit étant progressifs,
- le système de régulation de la température de l'enceinte est configuré pour asservir le débit du fluide caloporteur tout en évitant une cavitation à haute température du fluide caloporteur qui serait due à une vitesse trop élevée du fluide caloporteur,
- le système de régulation de la température de l'enceinte est configuré pour linéariser le rapport ouverture/débit de la vanne trois voies au moyen d'une interpolation par morceau dans une tabulation (« Look-up table »),
- l'enceinte climatique comporte au moins un ensemble thermoélectrique à travers l'enceinte climatique
- un ensemble thermoélectrique comporte un module thermoélectrique,
- un ensemble thermoélectrique comporte plusieurs modules thermoélectriques,
- dans un ensemble thermoélectrique comportant plusieurs modules thermoélectriques, les modules thermoélectriques sont reliées électriquement en série ou en en parallèle ou selon un arrangement série-parallèle,
- l'enceinte comporte au moins deux ensembles thermoélectriques à travers l'enceinte climatique et les ensembles thermoélectriques sont reliés électriquement en parallèle,
- un ensemble thermoélectrique comporte vingt modules thermoélectriques reliés en série électriquement,
- l'enceinte comporte deux ensembles en parallèle de cinq modules en série chacun,
- le système de régulation de la température de l'enceinte comporte au moins deux boucles de régulation, lesdites au moins deux boucles de régulation étant une boucle de régulation principale commandant le courant électrique dudit au moins un ensemble thermoélectrique et au moins une boucle de régulation secondaire commandant le circuit de régulation thermique secondaire,
- la boucle de régulation secondaire commandant le circuit de régulation thermique secondaire comporte une boucle de régulation de partage chaud et froid et une boucle de régulation de débit,
- le simulateur de mouvements comporte des joints fluidiques mobiles et des liaisons électriques mobiles,
- dans le cas d'articulations en rotation autour d'un axe, les joints fluidiques mobiles et les liaisons électriques mobiles sont tournantes,
- dans le cas d'articulations en translation, les joints fluidiques mobiles sont des conduites flexibles et les liaisons électriques mobiles sont des câbles électriques souples.

L'invention concerne également un procédé de régulation thermique d'une enceinte climatique destinée à tester au moins un équipement, dans lequel on met en œuvre une enceinte climatique à ensemble(s) thermoélectrique(s) selon l'invention, laquelle l'enceinte climatique étant fixée sur un support mobile d'un simulateur de mouvements et le support mobile pouvant être entraîné en mouvement par l'intermédiaire d'articulations dudit simulateur de mouvements, et dans lequel on met en œuvre en outre un circuit de régulation thermique secondaire comportant une extrémité d'échange thermique pour face externe d'ensemble thermoélectrique, on dispose l'extrémité d'échange thermique contre la/les faces externes du/des ensembles thermoélectriques, le reste du circuit de régulation thermique secondaire étant disposé en dehors de parties mobiles du simulateur de mouvements et étant relié à l'extrémité d'échange thermique par des joints fluidiques mobiles passant par les articulations du simulateur de mouvements.

Le procédé peut être décliné selon toutes les modalités procédurales décrites ou découlant des fonctions des moyens matériels mis en œuvre.

En particulier, on peut aussi mettre en œuvre un système de régulation de la température de l'enceinte qui commande le courant électrique dudit au moins un ensemble thermoélectrique et qui commande au moins le dispositif mélangeur et la pompe de circulation du circuit de régulation thermique secondaire en fonction d'une consigne de température d'enceinte et de mesures de capteurs.

L'invention concerne enfin un kit d'installation d'une enceinte climatique dans un simulateur de mouvements.

Plus précisément, il s'agit d'un kit d'installation d'une enceinte climatique à régulation thermique dans un simulateur de mouvements, l'enceinte climatique étant destinée à tester au moins un équipement, le simulateur de mouvements comportant un support mobile entraîné en mouvement par l'intermédiaire d'articulations dudit simulateur de mouvements, lequel kit comportant :
- une enceinte climatique comportant une paroi définissant un espace interne pouvant recevoir et contenir ledit au moins un équipement à tester, l'espace interne pouvant comporter un gaz et étant thermiquement isolé de l'environnement extérieur à l'enceinte climatique, l'enceinte climatique comportant des moyens de fixation au support mobile, l'enceinte comportant en outre au moins un ensemble thermoélectrique, ledit au moins un ensemble thermoélectrique étant disposé à travers la paroi de l'enceinte climatique, chaque ensemble thermoélectrique comportant deux faces, une face interne disposée à l'intérieur de l'enceinte climatique et une face externe à l'extérieur de l'enceinte climatique, et dans laquelle une des deux faces dite face froide est destinée à absorber de l'énergie calorique et l'autre dite face chaude est destinée à rejeter de l'énergie calorique en fonction d'un courant électrique traversant ledit au moins un ensemble thermoélectrique,
- un circuit de régulation thermique secondaire comportant un circuit de fluide caloporteur, des moyens de raccordement à une source froide, une source chaude, un dispositif mélangeur, une pompe de circulation et des capteurs, le circuit de fluide caloporteur comportant une extrémité d'échange thermique pour face externe d'ensemble thermoélectrique destinée à venir en contact thermique une face externe d'ensemble thermoélectrique afin d'échanger de l'énergie calorique entre ledit au moins un ensemble thermoélectrique et ledit circuit de régulation thermique secondaire,
- des joints fluidiques mobiles destinés à être installés dans des articulations du simulateur de mouvements pour permettre la circulation du fluide caloporteur du circuit de régulation thermique secondaire entre l'extrémité d'échange thermique qui est destinée à être installée dans le simulateur de mouvements contre la face externe de l'ensemble thermoélectrique et le reste du circuit de régulation thermique secondaire qui est destiné à être installé en dehors de parties mobiles du simulateur de mouvements,
- des liaisons électriques mobiles destinés à être installées dans des articulations du simulateur de mouvements pour permettre une circulation de courant électrique,
- un système de régulation de la température de l'enceinte destiné à commander le courant électrique dudit au moins un ensemble thermoélectrique et commander au moins le dispositif mélangeur et la pompe de circulation du circuit de régulation thermique secondaire en fonction d'une consigne de température d'enceinte et de mesures de capteurs.

Le kit peut comporter en outre une source froide.

L'enceinte du kit peut en outre comporter un dispositif de brassage de gaz, ledit dispositif de brassage de gaz étant disposé à l'intérieur de l'enceinte climatique afin de permettre un brassage du gaz interne à l'enceinte et sur la/les faces internes dudit au moins un ensemble thermoélectrique.

### Brève description des dessins

**[****Fig. 1****]** schématise le dispositif de régulation thermique primaire à ensemble thermoélectrique de l'enceinte climatique, cette dernière étant embarquée dans un simulateur de mouvements non représenté, une extrémité d'échange thermique d'un circuit de régulation thermique secondaire étant aussi représentée,
**[****Fig. 2****]** schématise le circuit de régulation thermique secondaire à fluide caloporteur, externe à l'enceinte climatique, qui est destiné à échanger de l'énergie calorique avec la face chaude de l'ensemble thermoélectrique, et
**[****Fig. 3****]** schématise un exemple de mise en œuvre à trois boucles de régulation.

### Description détaillée d'un exemple de réalisation

La description qui va suivre en regard des dessins annexés, donnés à titre d'exemples non limitatifs, fera bien comprendre en quoi consistent le système et le procédé de l'invention et comment ils peuvent être réalisés.

Dans son principe, le système de l'invention comporte une régulation thermique du volume interne de l'enceinte climatique par mise en série/cascade de deux moyens de régulation thermique : un premier, dit dispositif de régulation thermique primaire et un second, dit circuit de régulation thermique secondaire.

Grâce au circuit de régulation thermique secondaire, il est possible de chauffer ou refroidir le dispositif de régulation thermique primaire, ce qui permet d'augmenter la plage de température atteignable dans l'enceinte climatique ainsi que la puissance thermique disponible.

Le dispositif de régulation thermique primaire, qui est statique dans son fonctionnement propre, met en œuvre au moins un ensemble thermoélectrique pour pouvoir contrôler la température à l'intérieur de l'enceinte climatique. A cette fin, au moins un capteur de température est disposé dans l'enceinte climatique. La face interne de chaque ensemble est disposée à l'intérieur de l'enceinte climatique et la face externe de chaque ensemble est disposée à l'extérieur de l'enceinte climatique. De préférence, la face interne est la face froide et le sens du courant traversant l'ensemble thermoélectrique est donc imposé par le fait que la face froide, celle qui « aspire » les calories, est du côté interne de/dans l'enceinte climatique. Dans certaines variantes de fonctionnement, la face interne peut devenir une face chaude ou une face froide par inversion de la polarité du courant traversant le/les ensembles thermoélectriques.

Dans la description qui suit, on décrit prioritairement une enceinte climatique mobile car installée dans un simulateur de mouvements et avec un dispositif de régulation thermique primaire dont la face interne du/des ensembles thermoélectriques est une face froide.

L'enceinte climatique est solidaire du simulateur de mouvements et elle est donc mobile selon les mouvements des articulations du simulateur, typiquement selon des axes de rotation et/ou de translation, et en fonction de la manière dont elles sont commandées. Le simulateur de mouvements est typiquement multiaxes. L'enceinte climatique est remplie d'un gaz. Ce gaz peut être de l'air, air ambient, ou un ou plusieurs gaz spécifiques autres que l'air. L'enceinte climatique qui peut être ouverte, notamment pour la mise en place de l'équipement, et refermée, isole thermiquement l'intérieur de l'enceinte par rapport à l'environnement extérieur. L'intérieur de l'enceinte climatique peut être étanche à l'air et aux gaz et peut pouvoir supporter une dépression ou une surpression par rapport à l'extérieur notamment pour des tests supplémentaires de (dé)pression sur l'équipement. Une enceinte climatique étanche peut aussi permettre l'introduction de gaz spécifique(s), par exemple azote ou argon, pour des tests supplémentaires d'étanchéité de l'équipement en lui-même, notamment à la recherche de fuites ou de risques de contamination dans l'équipement.

Dans d'autres modalités de mise en œuvre, l'enceinte climatique n'est pas prévue pour être étanche à la surpression et à la dépression, les échanges gazeux entre l'intérieur et l'extérieur à l'équilibre des pressions entre l'intérieur et l'extérieur étant toutefois réduits et dans un tel cas, le gaz interne est typiquement de l'air et il est à la pression atmosphérique de l'environnement.

La face froide de chaque ensemble thermoélectrique 10, qui est sur la figure 1 la face interne 11, comporte une surface d'échange de chaleur qui est de préférence étendue par la présence d'un radiateur 1. Les échanges de chaleur à l'intérieur de l'enceinte climatique 3 sont de préférence favorisés par un dispositif de brassage du gaz 2 interne à l'enceinte climatique 3, typiquement au moins un ventilateur soufflant ou aspirant sur la surface d'échange. Une convexion forcée est donc mise en œuvre dans l'enceinte climatique 3. Le radiateur 1 est un dissipateur thermique du type utilisé pour le refroidissement des composants de puissance en électronique, par exemple un radiateur à ailettes.

La face chaude de l'ensemble thermoélectrique 10, celle qui « rejette » les calories « aspirées » par la face froide, est disposée à l'extérieur de l'enceinte climatique et correspond à la face externe 14 de l'ensemble thermoélectrique 10. Chaque ensemble thermoélectrique est donc disposé traversants de la paroi de l'enceinte climatique et en évitant de créer un pont thermique entre l'intérieur et l'extérieur de l'enceinte climatique.

L'alimentation électrique du/des ensembles thermoélectriques passe par les articulations du simulateur de mouvements et met en œuvre des liaisons électriques à contacts ou collecteurs, par exemple tournants ou glissants, ou une transmission d'énergie électrique sans contact par induction ou tout autre moyen adéquat.

Il est avantageux de mettre en œuvre plusieurs ensembles thermoélectriques et de câbler les ensembles thermoélectriques en série pour augmenter la tension d'alimentation et ainsi réduire le courant électrique circulant, limitant ainsi l'usure des collecteurs tournants électriques disposés dans les articulations du simulateur de mouvements et le bruit CEM pouvant être généré. On peut aussi par un câblage adapté entre les ensembles thermoélectriques et en utilisant des moyens de pilotage individuels adressables individuellement, un pour chaque ensemble thermoélectrique, réduire le nombre total de liaisons électriques nécessaires, par exemple deux pour un bus d'alimentation de puissance et une pour une liaison de données. Les données peuvent comporter des instructions adressées envoyées aux moyens de pilotage individuels et des mesures de capteurs avec identifiants, les capteurs étant disposés dans le simulateur de mouvement et en particulier dans l'enceinte climatique.

Dans la modalité préférée de mise en œuvre qui est à plusieurs ensembles thermoélectrique, il est mis en œuvre un contrôle individuel et indépendant de la puissance de chaque ensemble thermoélectrique, basé sur la température de chaque face froide individuellement dans l'enceinte climatique. Dans un tel cas, chaque ensemble thermoélectrique comporte son propre capteur de température de face froide et sa propre régulation de courant.

Dans d'autres modalités de mise en œuvre, le contrôle de la puissance des ensembles thermoélectrique se fait globalement pour tous les ensembles thermoélectrique, un seul capteur de température de face interne ou plusieurs capteurs de température avec moyennage des mesures de faces internes étant mis en œuvre et le courant pour tous les ensembles thermoélectrique qui sont donc régulés globalement.

Si un ensemble thermoélectrique est constitué de plusieurs éléments thermoélectriques, il n'y a pas de régulation individuelle de chaque élément (pas de capteur + régulation de courant d'élément), la régulation se faisant sur l'ensemble thermoélectrique dans sa globalité, et de préférence individuellement (une régulation par ensemble) dans le cas de la mise en œuvre de plusieurs ensembles thermoélectrique dans le système.

Concernant les faces externes des ensembles thermoélectriques dans un système à plusieurs ensembles thermoélectriques, elles sont en parallèle sur le circuit de régulation thermique secondaire.

Des matériaux d'isolation thermique peuvent être mis en œuvre pour constituer l'enceinte climatique 3. L'enceinte climatique 3 peut être monocomposant dans une matière à faible conductivité thermique ou être multicouche avec par exemple une couche d'isolant thermique externe et une paroi métallique interne, possiblement reliée à la face froide, pouvant aussi favoriser la répartition de la chaleur dans l'enceinte.

Le but du dispositif de régulation thermique primaire est multiple :
- Réguler finement et rapidement la température dans l'enceinte climatique, grâce à la faible inertie thermique dudit dispositif et au fonctionnement linéaire et continu du/des ensembles thermoélectriques.
- Elargir la plage de température offerte par le seul circuit de régulation thermique secondaire, en travaillant avec en plus le ΔT du/des ensembles thermoélectriques.
- Améliorer les échanges thermiques sur la face froide et la répartition calorique interne grâce à la convection forcée par brassage du gaz présent dans le volume interne de l'enceinte climatique.

Le circuit de régulation thermique secondaire 9 exemplifié à la figure 2, utilise un fluide caloporteur, et ce circuit est destiné à introduire ou extraire de l'énergie calorique de la face externe 14 du/des ensembles thermoélectriques 10. Ce circuit de régulation thermique secondaire 9 comporte une extrémité d'échange thermique 4 pour face externe 14 d'ensemble thermoélectrique 10. Le fluide amené par le circuit de régulation thermique secondaire contre la face externe 14 de chaque ensemble thermoélectrique peut être à une température faible, par exemple -10°C voire moins, -20°C, ou élevée, par exemple 80°C, voire plus, 120°C, ou toute autre température entre les deux. On comprend donc que le fluide caloporteur qui est un liquide, est prévu pour, de préférence, rester en phase liquide sur toute la gamme de température envisagée. On peut par exemple utiliser de l'eau glycolée, c'est-à-dire de l'eau avec du glycol et/ou prévoir un fluide sous pression.

D'autres fluides peuvent être utilisés : Ethylène glycol, méthylène glycol, Coolanol^{®}... Les fluides mis en œuvre présentent l'avantage de pouvoir être chauffés et refroidis au moins par rapport à la température ambiante. On peut de cette manière augmenter l'amplitude thermique de fonctionnement des ensembles thermoélectriques tout en conservant une puissance thermique/calorique correcte. On peut en outre utiliser des ensembles thermoélectriques à plusieurs éléments thermoélectriques montés thermiquement en série/en cascade ce qui permet aussi d'obtenir une plus grande amplitude thermique mais au détriment de la puissance thermique.

On comprend que dans le cas où il y a plusieurs ensembles thermoélectriques, l'extrémité d'échange thermique 4 pour face externe 14 d'ensemble thermoélectrique 10 est divisée en plusieurs entités, chaque entité étant disposée sur une face externe 14 d'ensemble thermoélectrique 10 et dans ce cas, ces différentes entités sont en parallèle afin que les différents ensembles thermoélectriques reçoivent du fluide caloporteur à la même température.

Etant donné donc que l'extrémité d'échange thermique 4 pour face externe 14 est contre le/les ensembles thermoélectriques 10 de l'enceinte climatique 3, elle doit suivre les mouvements de cette enceinte climatique.

De préférence, dans le circuit de régulation thermique secondaire 9, seule l'extrémité d'échange thermique 4 est placée sur une partie mobile car contre le/les ensembles thermoélectriques de l'enceinte disposée dans le simulateur de mouvement, le reste du circuit de régulation thermique secondaire 9 étant de préférence fixe, à l'extérieur du simulateur de mouvement. On comprend que des circuits ou connexions fluidiques à joints fluidiques mobiles relient les deux en traversant et/ou passant par les articulations du simulateur de mouvements. Dans une variante de réalisation, d'autres composants du circuit de régulation thermique secondaire 9 sont embarqués dans le simulateur de mouvements,

Le circuit de régulation thermique secondaire 9 comporte les éléments suivants, les termes amont et aval étant définis en référence au sens de circulation du fluide caloporteur imposé par la pompe 15 du circuit :
- une extrémité d'échange thermique 4 pour face externe 14 d'ensemble thermoélectrique 10, possiblement en plusieurs entités en parallèle dans le cas où il y a plusieurs ensembles thermoélectriques.
- Un moyen actif d'assurer la circulation d'un fluide caloporteur, dans l'exemple représenté c'est une pompe 15 de circulation asservie sur la vitesse du fluide caloporteur. Dans une variante moins performant la circulation du fluide est passive par utilisation de la différence de densité entre le fluide froid et le fluide chaud. Dans une autre variante on utilise un changement de phase du fluide pour la circulation du fluide.
- Une entrée froide de fluide réfrigéré formant une source froide 8, par exemple provenant d'un groupe d'eau glacée.
- Un échangeur thermique réchauffeur ou source chaude 12 pour possiblement réchauffer le fluide caloporteur qu'il reçoit, par exemple un réchauffeur à circulation ou, de préférence, à contre-circulation. Tout autre moyen de chauffage du fluide caloporteur est utilisable, par exemple par effet joule avec une résistance électrique, par rayonnement électromagnétique notamment avec un fluide caloporteur adapté.
- Un dispositif mélangeur 13 commandé permettant de régler la température du fluide caloporteur circulant, par exemple une vanne trois voies.
- Des capteurs pour effectuer des mesures et des températures du fluide 5a, 5b, 5c, 5d, du débit 6 du fluide caloporteur, de la pression 7 du fluide caloporteur.
- Un système de régulation de la température de l'enceinte électronique et/ou numérique permettant de commander les différents effecteur, notamment pompe, échangeur thermique réchauffeur, mélangeur, courant du/des ensembles thermoélectriques en intensité et possiblement polarité, en fonction de mesures des capteurs et d'une consigne de température. En pratique, ce système de régulation de la température de l'enceinte est partagé entre le dispositif de régulation thermique primaire et le circuit de régulation thermique secondaire 9. Le circuit de régulation thermique secondaire est configuré avec deux extrémités opposées, d'un côté, l'extrémité d'échange thermique 4 pour face externe 14 déjà présentée et, de l'autre côté, une entrée froide reliée à un groupe d'eau glacée formant la source froide 8. La source froide peut être ou non réglable en température. Cette source froide 8 permet de porter le fluide caloporteur à une température basse, possiblement et préférentiellement négative en degrés Celsius. Le fluide caloporteur ainsi amené à température basse est en relation fluidique avec un côté amont de la vanne trois voies 13. Cette vanne trois voies comporte un côté amont 16 vers la source froide 8, comporte un côté aval 17 vers la pompe 15, la source chaude 12 puis l'extrémité d'échange thermique 4 et comporte un côté de recirculation 15 relié au circuit de retour 18 canalisant le fluide caloporteur ayant traversé l'extrémité d'échange thermique 4. Le côté amont 16 et le côté de recirculation 15 sont des entrées de fluide caloporteur dont le rapport des débits respectifs peut être réglé. Le côté aval 17 est une sortie de fluide caloporteur.

La vanne trois voies 13 permet de contrôler, en introduisant plus ou moins de froid, la température du fluide caloporteur qui est envoyé vers l'extrémité d'échange thermique 4 grâce à la pompe 15 disposée côté aval de la vanne trois voies puis à travers l'échangeur thermique réchauffeur ou source chaude 12, avant d'atteindre l'extrémité d'échange thermique 4. La source chaude 12 permet de réchauffer le fluide caloporteur la traversant. La source chaude 12 peut être ou non réglable en température.

Ainsi, la vanne trois voies permet de commander le taux de recirculation du fluide ayant traversé l'extrémité d'échange thermique 4 par rapport au fluide provenant du groupe d'eau glacée par l'entrée froide ou source froide 8. Ainsi, la température du fluide coté aval 17 de la vanne trois voies peut être rendue plus froide par rapport au fluide caloporteur recirculant (celui ressortant de l'extrémité d'échange thermique 4), en augmentant le débit provenant du côté amont 16 de la vanne trois voies 13. L'échangeur thermique réchauffeur ou source chaude 12, quant à lui, permet de chauffer le fluide caloporteur provenant du côté aval 17 de la vanne trois voies à travers la pompe 15.

La vanne trois voies 13 permet donc de commander la quantité de fluide en sortie du groupe d'eau glacée et il s'agit donc d'un actionneur permettant de commander « la puissance de froid ». Dans le système de régulation de la température de l'enceinte, « La puissance de froid » apportée par la vanne trois voies est linéarisée en termes d'ouverture par l'utilisation d'une « Look-up-table » afin d'optimiser la régulation.

L'échangeur thermique réchauffeur permet quant à lui, de chauffer le fluide caloporteur. Il s'agit donc d'un actionneur permettant de commander « la puissance de chaud ».

Ainsi, en fonction du taux de recirculation au sein de la vanne trois voies 13 et du niveau de chauffage apporté par l'échangeur thermique réchauffeur 12, on peut régler la température du fluide caloporteur envoyé dans l'extrémité d'échange thermique 4 du circuit de régulation thermique secondaire 9. On peut donc régler entre une température basse, celle du groupe d'eau glacée de l'entrée froide 8 lorsque la recirculation à travers la vanne trois voie 13 est arrêtée (débit côté amont = débit côté aval dans la vanne trois voies) et en absence de chauffage par l'échangeur thermique réchauffeur 12 et une température haute correspondant à celle du chauffage maximum possible par l'échangeur thermique réchauffeur 12 lorsque la recirculation est totale dans la vanne trois voies (débit côté amont = 0). Les températures intermédiaires sont obtenues par des commandes adéquates du taux de recirculation dans la vanne trois voies 13 et du niveau de chauffage de l'échangeur thermique réchauffeur 12.

On comprend qu'il est possible de disposer la pompe en d'autres emplacements, par exemple en inversant la pompe 15 et l'échangeur thermique réchauffeur 12 ou en plaçant la pompe 15 dans le circuit de retour 18.

Les capteurs de température 5a, 5b, 5c, 5d sont placés :
- 5a, côté amont 16 de la vanne trois voies pour mesurer la température du fluide caloporteur venant du groupe d'eau glacée de l'entrée froide 8.
- 5d en aval, c-à-d. en sortie de l'extrémité d'échange thermique 4 pour face externe 14 d'ensemble thermoélectrique 10, sur le circuit de retour 18 du fluide caloporteur.
- 5b côté aval de la vanne trois voies 13.
- 5c en aval, c-à-d. en sortie de l'échangeur thermique réchauffeur 12.

On comprend qu'il est possible de réduire le nombre de capteurs de température dans des modalités de réalisation simplifiées.

Grâce à la possibilité de pouvoir réguler la température à l'extrémité d'échange thermique 4 du circuit de régulation thermique secondaire 9, on peut optimiser le rendement global du système par décalage du point de réglage en température du circuit de régulation thermique secondaire en fonction de la consigne de température de l'enceinte climatique. En outre, la possibilité de modifier le point de réglage en température du circuit de régulation thermique secondaire permet d'éviter le plus possible l'inversion de la polarité du courant circulant dans les ensembles thermoélectriques, prolongeant ainsi leur durée de vie en évitant le stress mécanique dû à l'inversion du fonctionnement et à l'inversion fonctionnelle de face chaude en face froide et inversement.

Globalement, le système de régulation met en œuvre à la fois le circuit de régulation thermique secondaire 9 et le dispositif de régulation thermique primaire à ensemble(s) thermoélectrique(s) pour réguler selon des mesures et une consigne de température, la température dans l'enceinte climatique.

Dans l'exemple maintenant présenté du système de régulation de la température de l'enceinte, les deux actionneurs (vanne trois voies et échangeur thermique réchauffeur) du circuit de régulation thermique secondaire et les capteurs associés permettent de réaliser une boucle de régulation/d'asservissement de partage chaud et froid dont le but est de réguler la température du fluide dans l'extrémité d'échange thermique 4. La consigne propre de cette boucle de régulation est basée sur un critère d'optimisation du point de fonctionnement du dispositif de régulation thermique primaire fonction de la consigne de température pour l'enceinte climatique.

Une autre boucle pour régulation de débit permet l'asservissement de la pompe 15 en fonction du débit. Cette régulation est nécessaire pour éviter la cavitation à haute température du fluide, la pression de vapeur saturante pouvant être très différente entre les deux extrêmes de température du circuit de régulation thermique secondaire 9. La limitation du débit de fluide caloporteur dans les canalisations est aussi utile pour réduire l'usure de celles-ci et de réduire la consommation énergétique de la pompe 15.

Le capteur de pression 7 et le débitmètre 6 disposés sur le circuit de retour 18 permettent de surveiller l'état du circuit de régulation thermique secondaire 9, notamment de la partie froide côté entrée froide, à cause d'éventuelles prises en glace du fluide, de fuites, et d'autres problèmes.

On comprend qu'il est possible de disposer ces capteurs ou d'autres capteurs en d'autres emplacements.

Plus généralement, dans l'exemple représenté, c'est le même fluide caloporteur qui est utilisé à l'entrée froide et à l'extrémité d'échange thermique pour face externe d'ensemble thermoélectrique. Dans des variantes, on peut séparer les fluides entre ces deux extrémités en utilisant un échangeur thermique entre les deux. En outre, on comprend bien que d'autres structures de circuit de régulation thermique secondaire sont utilisables par l'homme du métier pour fournir un fluide caloporteur à l'extrémité d'échange thermique 4 dans une gamme de températures contrôlables adéquates. Par exemple, on peut prévoir une seconde vanne trois voies reliée à une source chaude de fluide caloporteur.

On peut, dans des variantes prévoir un montage avec une vanne trois voies en mode diviseur ou mélangeur, un montage sans vanne trois voies mais avec un échangeur de chaleur a plaque ou à tubes...

Le système de régulation de la température de l'enceinte comporte donc plusieurs boucles de régulation partiellement interdépendantes.

La boucle de régulation principale agit sur le dispositif de régulation thermique primaire et concerne la régulation de la température interne, notée *Tᵢ,* de l'enceinte climatique, qui se fait par application d'un courant et/ou d'une tension régulés sur les ensembles thermoélectriques, en pratique des composants Peltier.

Selon les modalités de mise en œuvre, la boucle de régulation principale peut agir globalement sur tous les ensembles thermoélectrique ou aussi agir individuellement par une boucle locale individuelle à chaque ensemble thermoélectrique.

La consigne de température d'enceinte *T_{ic}* fournie par l'utilisateur est de préférence filtrée, généralement par un filtre passe-bas encore dit filtre de consigne, et le résultat de ce filtrage *T_{icf}* est comparé à *Tᵢ,* et la différence *T_{icf} - Tᵢ* alimente un premier correcteur *C*₁ qui peut être du type proportionnel intégral (PI) ou proportionnel intégral dérivé (PID), ou encore d'un autre type, et qui va calculer la commande de courant et/ou de tension envoyée aux ensembles thermoélectriques.

Une boucle de régulation de partage chaud et froid est mise en œuvre pour la commande du circuit de régulation thermique secondaire. La température, notée *Tₑ,* du fluide caloporteur, de préférence de l'eau glycolée, du circuit de régulation thermique secondaire, permettant essentiellement un refroidissement, est asservie au moyen d'une commande partagée (« Split/range ») qui répartit l'action chaud (chaud crée par exemple, par une résistance électrique, cf. « Puiss. res. externe » = puissance de la résistance externe de la source chaude sur la figure 3) et l'action froid (créé par l'ouverture et le degré d'ouverture de la vanne trois voies et possiblement sa fermeture). Un deuxième correcteur *C*₂ est utilisé pour la régulation de *Tₑ.* La consigne *T_{ec}* de cette boucle dépend de la consigne *T_{ic}* et est calculée au moyen d'une interpolation par morceau (« Look-up table ») dans une tabulation.

On peut noter qu'il existe des couplages dynamiques schématisés par des flèches en pointillés : La température interne *Tᵢ* influe sur *Tₑ,* de même que *Tₑ* influe sur *Tᵢ* indirectement. Dans l'exemple décrit ces couplages sont négligés pour la synthèse de la loi de commande mais on comprend bien que dans d'autres versions on puisse en tenir compte.

Enfin, toujours pour la commande du circuit de régulation thermique secondaire, le débit de l'eau du circuit interne, noté D, est asservi au moyen d'une troisième boucle de régulation de débit incluant dans cet exemple un correcteur de type PI ou PID noté *C*₃. La consigne de cette boucle est notée *D_{c}.* L'actionneur de cette boucle étant la tension et/ou le courant de la pompe du circuit de régulation thermique secondaire.

On retrouve sur la Fig. 3 les trois boucle de régulation avec leurs correcteurs respectifs *C*₁, *C*₂ et *C*₃. En relation avec le premier correcteur *C*₁, *C*₂ et *C*₃, U/I correspond au courant et/ou la tension régulés envoyés aux ensembles thermoélectriques de l'enceinte climatique.

En relation avec le deuxième correcteur *C*₂, « Puiss. res. externe » correspond à la commande en puissance de la résistance électrique (source chaude). A noter qu'il est possible d'utiliser un l'échangeur thermique réchauffeur autre qu'une résistance électrique et que dans ce cas la commande sera adaptée en conséquence. Toujours pour le deuxième correcteur *C*₂, « Degré ouverture vanne » correspond à la commande en ouverture/fermeture et degré d'ouverture de la vanne trois voies (source froide).

Enfin, en relation avec le troisième correcteur *C*₃, « U pompe » correspond à une commande en tension dans cet exemple mais on peut prévoir plus généralement une commande en courant et/ou tension.

Grâce à l'invention, il est possible d'obtenir des vitesses de variation de température au sein de l'enceinte climatique qui sont très élevées, de l'ordre de 5°C/min, et des cycles permettant de passer de la température ambiante ou plus froide à 100°C et inversement, par paliers, ceci avec une précision de régulation inférieure à 0,5°C.

On envisage enfin, dans le cadre de l'invention, que l'extrémité d'échange thermique comporte en outre/en plus, un dispositif d'échange thermique direct avec l'intérieur de l'enceinte et qui est relié au reste du circuit fluidique du circuit de régulation thermique secondaire 9 par l'intermédiaire d'une vanne commandée afin d'obtenir une mise en température accélérée de l'enceinte, la vanne commandée coupant ensuite le circuit fluidique et laissant le/les ensembles thermoélectriques agir de concert avec le circuit de régulation thermique secondaire 9 comme décrit ci-dessus.

## Revendications

1. Enceinte climatique (3) à régulation thermique destinée à tester au moins un équipement, l'enceinte climatique (3) comportant une paroi définissant un espace interne contenant un gaz et pouvant recevoir et contenir ledit au moins un équipement à tester, l'espace interne étant thermiquement isolé de l'environnement extérieur à l'enceinte climatique (3),
dans laquelle au moins un ensemble thermoélectrique (10) est disposé à travers la paroi de l'enceinte climatique (3), chaque ensemble thermoélectrique (10) comportant deux faces, une face interne (11) disposée à l'intérieur de l'enceinte climatique et une face externe (14) disposée à l'extérieur de l'enceinte climatique (3), et dans laquelle une des deux faces (11, 14) dite face froide est destinée à absorber de l'énergie calorique et l'autre dite face chaude est destinée à rejeter de l'énergie calorique en fonction du courant électrique traversant ledit au moins un ensemble thermoélectrique (10),
dans laquelle une extrémité d'échange thermique (4) pour face externe (14) d'ensemble thermoélectrique (10) d'un circuit de régulation thermique secondaire (9) est disposée en contact thermique avec chaque face externe (14) d'ensemble thermoélectrique (10) afin d'échanger de l'énergie calorique entre ledit au moins un ensemble thermoélectrique (10) et ledit circuit de régulation thermique secondaire (9), le circuit de régulation thermique secondaire (9) étant externe à l'enceinte climatique et comportant un circuit de fluide caloporteur, une source froide (8), une source chaude (12), un dispositif mélangeur (13), une pompe de circulation (15) et des capteurs (5a, 5b, 5c, 5d, 6, 7),
et dans lequel un système de régulation de la température de l'enceinte est configuré pour commander le courant électrique dudit au moins un ensemble thermoélectrique (10) et commander au moins le dispositif mélangeur (13) et la pompe de circulation (15) du circuit de régulation thermique secondaire (9) en fonction d'une consigne de température d'enceinte (*T_{ic}*) et de mesures de capteurs (5a, 5b, 5c, 5d, 6, 7).

2. Enceinte climatique selon la revendication 1, dans laquelle l'enceinte climatique (3) est fixée sur un support mobile d'un simulateur de mouvements et le support mobile peut être entraîné en mouvement par l'intermédiaire d'articulations dudit simulateur de mouvements.

3. Enceinte climatique selon la revendication 1 ou la revendication 2, dans laquelle la température de la source chaude (12) est réglable et le système de régulation de la température de l'enceinte règle en outre la température de la source chaude (12).

4. Enceinte climatique selon l'une quelconque des revendications 1 à 3, dans laquelle le système de régulation de la température de l'enceinte (3) est configuré pour réguler la température de la face externe (14) en fonction de la consigne de température d'enceinte (*T_{ic}*) et afin que la polarité du courant circulant dans ledit au moins un ensemble thermoélectrique (10) soit constante, la face interne (11) étant une face froide absorbant de l'énergie calorique provenant de l'intérieur de l'enceinte climatique (3).

5. Enceinte climatique selon l'une quelconque des revendications 1 à 4, dans laquelle le système de régulation de la température de l'enceinte (3) est configuré pour assurer un débit continu du fluide caloporteur dans l'extrémité d'échange thermique (4) pour face externe (14) d'ensemble thermoélectrique (10) du circuit de régulation thermique secondaire (9).

6. Enceinte climatique selon l'une quelconque des revendications 1 à 5, dans laquelle le système de régulation de la température de l'enceinte est configuré pour asservir le débit du fluide caloporteur tout en évitant une cavitation à haute température du fluide caloporteur qui serait due à une vitesse trop élevée du fluide caloporteur.

7. Enceinte climatique selon l'une quelconque des revendications 1 à 6, comportant au moins deux ensembles thermoélectriques à travers l'enceinte climatique et les ensembles thermoélectriques sont reliés électriquement en parallèle.

8. Enceinte climatique selon l'une quelconque des revendications 1 à 7, dans laquelle le système de régulation de la température de l'enceinte comporte au moins deux boucles de régulation, lesdites au moins deux boucles de régulation étant une boucle de régulation principale commandant le courant électrique dudit au moins un ensemble thermoélectrique (10) et au moins une boucle de régulation secondaire commandant le circuit de régulation thermique secondaire (9).

9. Enceinte climatique selon la revendication 8, dans laquelle la boucle de régulation secondaire commandant le circuit de régulation thermique secondaire (9) comporte une boucle de régulation de partage chaud et froid et une boucle de régulation de débit.

10. Procédé de régulation thermique d'une enceinte climatique destinée à tester au moins un équipement, dans lequel on met en œuvre une enceinte climatique à ensemble(s) thermoélectrique(s) (10) selon l'une quelconque des revendications 2 à 9, l'enceinte climatique (3) étant fixée sur un support mobile d'un simulateur de mouvements et le support mobile pouvant être entraîné en mouvement par l'intermédiaire d'articulations dudit simulateur de mouvements, et dans lequel on met en œuvre en outre un circuit de régulation thermique secondaire (9) comportant une extrémité d'échange thermique (4) pour face externe (14) d'ensemble thermoélectrique (10), on dispose l'extrémité d'échange thermique(4) contre la/les faces externes (14) du/des ensembles thermoélectriques, le reste du circuit de régulation thermique secondaire (9) étant disposé en dehors de parties mobiles du simulateur de mouvements et étant relié à l'extrémité d'échange thermique (4) par des joints fluidiques mobiles passant par les articulations du simulateur de mouvements.

11. Kit d'installation d'une enceinte climatique (3) à régulation thermique dans un simulateur de mouvements, l'enceinte climatique (3) étant destinée à tester au moins un équipement, le simulateur de mouvements comportant un support mobile entraîné en mouvement par l'intermédiaire d'articulations dudit simulateur de mouvements, lequel kit comportant :
- une enceinte climatique (3) comportant une paroi définissant un espace interne pouvant recevoir et contenir ledit au moins un équipement à tester, l'espace interne pouvant comporter un gaz et étant thermiquement isolé de l'environnement extérieur à l'enceinte climatique, l'enceinte climatique comportant des moyens de fixation au support mobile, l'enceinte comportant en outre au moins un ensemble thermoélectrique (10), ledit au moins un ensemble thermoélectrique (10) étant disposé à travers la paroi de l'enceinte climatique (3), chaque ensemble thermoélectrique (3) comportant deux faces, une face interne (11) disposée à l'intérieur de l'enceinte climatique (3) et une face externe (14) à l'extérieur de l'enceinte climatique (3), et dans laquelle une des deux faces dite face froide est destinée à absorber de l'énergie calorique et l'autre dite face chaude est destinée à rejeter de l'énergie calorique en fonction d'un courant électrique traversant ledit au moins un ensemble thermoélectrique (10),
- un circuit de régulation thermique secondaire (9) comportant un circuit de fluide caloporteur, des moyens de raccordement à une source froide (8), une source chaude (12), un dispositif mélangeur (13), une pompe de circulation (15) et des capteurs (5a, 5b, 5c, 5d, 6, 7), le circuit de fluide caloporteur comportant une extrémité d'échange thermique pour face externe (14) d'ensemble thermoélectrique (10) destinée à venir en contact thermique une face externe (14) d'ensemble thermoélectrique (10) afin d'échanger de l'énergie calorique entre ledit au moins un ensemble thermoélectrique (10) et ledit circuit de régulation thermique secondaire (9),
- des joints fluidiques mobiles destinés à être installés dans des articulations du simulateur de mouvements pour permettre la circulation du fluide caloporteur du circuit de régulation thermique secondaire (9) entre l'extrémité d'échange thermique (4) qui est destinée à être installée dans le simulateur de mouvements contre la face externe de l'ensemble thermoélectrique et le reste du circuit de régulation thermique secondaire (9) qui est destiné à être installé en dehors de parties mobiles du simulateur de mouvements,
- des liaisons électriques mobiles destinées à être installés dans des articulations du simulateur de mouvements pour permettre une circulation de courant électrique,
- un système de régulation de la température de l'enceinte destiné à commander le courant électrique dudit au moins un ensemble thermoélectrique (10) et commander au moins le dispositif mélangeur (13) et la pompe de circulation (15) du circuit de régulation thermique secondaire (9) en fonction d'une consigne de température d'enceinte (*T_{ic}*) et de mesures de capteurs (5a, 5b, 5c, 5d, 6, 7).

## Patentansprüche

1. Klimakammer (3) mit Wärmeregelung, die dazu bestimmt ist, mindestens eine Ausrüstung zu testen, wobei die Klimakammer (3) eine Wand aufweist, die einen ein Gas enthaltenden Innenraum aufweist und die die mindestens eine zu testende Ausrüstung aufnehmen und enthalten kann, wobei der Innenraum von der außerhalb der Klimakammer (3) liegenden Umgebung thermisch isoliert ist,
wobei mindestens eine thermoelektrische Baugruppe (10) durch die Wand der Klimakammer (3) hindurch angeordnet ist, wobei jede thermoelektrische Baugruppe (10) zwei Seiten aufweist, eine innerhalb der Klimakammer angeordnete Innenseite (11) und eine außerhalb der Klimakammer angeordnete Außenseite (14), und wobei eine der beiden Seiten (11, 14), als kalte Seite bezeichnet, dazu bestimmt ist, die Wärmeenergie zu absorbieren, und die andere, als warme Seite bezeichnete Seite dazu bestimmt ist, die Wärmeenergie in Abhängigkeit von dem die mindestens eine thermoelektrische Baugruppe durchfließenden elektrischen Strom abzugeben,
wobei ein Wärmeaustauschende (4) für die Außenseite (14) der thermoelektrischen Baugruppe (10) eines sekundären Wärmeregelungskreises (9) mit thermischem Kontakt zu jeder Außenseite (14) der thermoelektrischen Baugruppe (10) angeordnet ist, um Wärmeenergie zwischen der mindestens einen thermoelektrischen Baugruppe (10) und dem sekundären Wärmeregelungskreis (9) auszutauschen, wobei der sekundäre Wärmeregelungskreis (9) außerhalb der Klimakammer ist und einen Kühlflüssigkeitskreislauf, eine Kältequelle (8), eine Wärmequelle (12), eine Mischvorrichtung (13), eine Umwälzpumpe (15) und Sensoren (5a, 5b, 5c, 5d, 6, 7) aufweist,
und wobei ein System zum Regeln der Temperatur der Kammer dazu ausgelegt ist, den elektrischen Strom der mindestens einen thermoelektrischen Baugruppe (10) zu steuern und mindestens die Mischvorrichtung (13) und die Kreislaufpumpe (15) des sekundären Wärmeregelungskreises (9) in Abhängigkeit von einer Kammertemperaturvorgabe (*T_{ic}*) und von Messungen von Sensoren (5a, 5b, 5c, 5d, 6, 7) zu steuern.

2. Klimakammer gemäß Anspruch **1,** bei der die Klimakammer (3) auf einem mobilen Träger eines Bewegungssimulators befestigt ist und der mobile Träger mittels Gelenken des Bewegungssimulators in Bewegung versetzt werden kann.

3. Klimakammer gemäß Anspruch 1 oder Anspruch 2, bei der die Temperatur der Wärmequelle (12) regelbar ist und das System zum Regeln der Temperatur der Kammer außerdem die Temperatur der Wärmequelle (12) regelt.

4. Klimakammer gemäß einem der Ansprüche 1 bis 3, bei der das System zum Regeln der Temperatur der Kammer (3) dazu ausgelegt ist, die Temperatur der Außenseite (14) in Abhängigkeit von einer Kammertemperaturvorgabe (*T_{ic}*) zu regeln, und dazu, daß die Polarität des in der mindestens einen thermoelektrischen Baugruppe (10) fließenden Stroms konstant ist, wobei die Innenseite (11) eine kalte Seite ist, die die vom Inneren der Klimakammer kommenden Wärmeenergie zu absorbieren.

5. Klimakammer gemäß einem der Ansprüche 1 bis 4, bei der das System zum Regeln der Temperatur der Kammer (3) dazu ausgelegt ist, einen kontinuierlichen Durchsatz der Kühlflüssigkeit im Wärmeaustauschende (4) für die Außenseite (14) der thermoelektrischen Baugruppe (10) des sekundären Wärmeregelungskreises (9) sicherzustellen.

6. Klimakammer gemäß einem der Ansprüche 1 bis 5, bei der das System zum Regeln der Temperatur der Kammer dazu ausgelegt ist, den Durchsatz der Kühlflüssigkeit zu steuern und dabei eine Hochtemperaturkavitation der Kühlflüssigkeit zu vermeiden, die durch eine zu große Geschwindigkeit der Kühlflüssigkeit verursacht wäre .

7. Klimakammer gemäß einem der Ansprüche 1 bis 6, mit mindestens zwei thermoelektrischen Baugruppen durch die Klimakammer, wobei die thermoelektrischen Baugruppen elektrisch parallel mit einander verbunden sind.

8. Klimakammer gemäß einem der Ansprüche 1 bis 7, bei der das System zum Regeln der Temperatur der Kammer mindestens zwei Regelschleifen aufweist, wobei die mindestens zwei Regelschleifen eine den elektrischen Strom der mindestens einen thermoelektrischen Baugruppe (10) steuernde Hauptregelschleife und mindestens eine den Sekundärwärmeregelungskreis (9) steuernde Sekundärregelungsschleife sind.

9. Klimakammer gemäß Anspruch 8, bei der die den Sekundärwärmeregelungskreis (9) steuernde Sekundärregelungsschleife eine Aufteilungsregelungsschleife für warm und kalt und eine Regelungsschleife für den Durchsatz aufweist.

10. Verfahren zur Wärmereglung einer Klimakammer zum Testen mindestens einer Ausrüstung, bei dem eine Klimakammer mit thermoelektrischer Baugruppe oder thermoelektrischen Baugruppen (10) gemäß einem der Ansprüche 2 bis 9 eingesetzt wird, wobei die Klimakammer (3) auf einem mobilen Träger eines Bewegungssimulators befestigt ist und der mobile Träger mittels Gelenken des Bewegungssimulators in Bewegung versetzt werden kann, und bei dem außerdem ein Sekundärwärmeregelungskreis (9) eingesetzt wird, der ein Wärmeaustauschende (4) für die Außenseite (14) der thermoelektrischen Baugruppe (10) aufweist, und bei dem das Wärmeaustauschende (4) gegen die Außenseite(n) (14) der thermoelektrischen Baugruppe(n) gesetzt wird, wobei der Rest des Sekundärwärmeregelungskreises (9) außerhalb der beweglichen Teile des Bewegungssimulators angeordnet wird und durch durch die Gelenke des Bewegungssimulators gehende mobile Fluiddichtungen mit dem Wärmeaustauschende (4) verbunden ist.

11. Kit zum Installieren einer Klimakammer (3) mit Wärmeregelung in einem Bewegungssimulator, wobei die Klimakammer (3) dazu bestimmt ist, mindestens eine Ausrüstung zu testen, wobei der Bewegungssimulator einen mobilen Träger aufweist, der mittels Gelenken des Bewegungssimulators in Bewegung versetzt wird, wobei der Kit:
- eine Klimakammer (3), die eine Wand aufweist, die einen Innenraum definiert, der die mindestens eine zu testende Ausrüstung aufnehmen und enthalten kann, wobei der Innenraum ein Gas enthalten kann und von der außerhalb der Klimakammer (3) liegenden Umgebung thermisch isoliert ist, wobei die Klimakammer Mittel zum Befestigen am mobilen Träger aufweist, wobei die Kammer außerdem mindestens eine thermoelektrische Baugruppe (10) aufweist, wobei die mindestens eine thermoelektrische Baugruppe (10) durch die Wand der Klimakammer (3) hindurch angeordnet ist, wobei jede thermoelektrische Baugruppe (10) zwei Seiten aufweist, eine innerhalb der Klimakammer (3) angeordnete Innenseite (11) und eine außerhalb der Klimakammer (3) angeordnete Außenseite (14), und wobei eine der beiden Seiten, als kalte Seite bezeichnet, dazu bestimmt ist, die Wärmeenergie zu absorbieren, und die andere, als warme Seite bezeichnete Seite dazu bestimmt ist, die Wärmeenergie in Abhängigkeit von einem die mindestens eine thermoelektrische Baugruppe (10) durchfließenden elektrischen Strom abzugeben,
- einen sekundären Wärmeregelungskreis (9) mit einem Kühlflüssigkeitskreislauf, Mitteln zum Anschließen an eine Kältequelle (8), eine Wärmequelle (12), eine Mischvorrichtung (13), eine Umwälzpumpe (15) und Sensoren (5a, 5b, 5c, 5d, 6, 7), wobei der Kühlflüssigkeitskreislauf ein Wärmeaustauschende für die Außenseite (14) der thermoelektrischen Baugruppe (10) aufweist, das dazu bestimmt ist, mit einer Außenseite (14) der thermoelektrischen Baugruppe (10) in thermischen Kontakt zu kommen, um Wärmeenergie zwischen der mindestens einen thermoelektrischen Baugruppe (10) und dem sekundären Wärmeregelungskreis (9) auszutauschen,
- mobile Fluiddichtungen, die dazu bestimmt sind, in Gelenken des Bewegungssimulators installiert zu werden, um das Fließen der Kühlflüssigkeit des sekundären Wärmeregelungskreises (9) zwischen dem Wärmeaustauschende (4), das dazu bestimmt ist, im Bewegungssimulator gegen die Außenseite der thermoelektrischen Baugruppe gesetzt zu werden, und dem Rest des Sekundärwärmeregelungskreises (9), der dazu bestimmt ist, außerhalb der beweglichen Teile des Bewegungssimulators installiert zu werden, zu ermöglichen,
- mobile elektrische Verbindungen, die dazu bestimmt sind, in Gelenken des Bewegungssimulators installiert zu werden, um ein Fließen elektrischen Stroms zu ermöglichen,
- ein System zum Regeln der Temperatur der Kammer, das dazu bestimmt ist, den elektrischen Strom der mindestens einen thermoelektrischen Baugruppe (10) zu steuern und mindestens die Mischvorrichtung (13) und die Kreislaufpumpe (15) des sekundären Wärmeregelungskreises (9) in Abhängigkeit von einer Kammertemperaturvorgabe (*T_{ic}*) und von Messungen von Sensoren (5a, 5b, 5c, 5d, 6, 7) zu steuern,
aufweist.

## Claims

1. A thermally regulated climate chamber (3) intended to test at least one piece of equipment, the climate chamber (3) having a wall defining an internal space containing a gas and able to receive and contain said at least one piece of equipment to be tested, the internal space being thermally insulated from the environment outside the climate chamber (3),
wherein at least one thermoelectric unit (10) is arranged through the wall of the climate chamber (3), each thermoelectric unit (10) having two faces, an internal face (11) located inside the climate chamber and an external face (14) located outside the climate chamber (3), and wherein one of both faces (11, 14), called the cold face, is intended to absorb caloric energy and the other one, called the hot face, is intended to reject caloric energy as a function of the electric current passing through said at least one thermoelectric unit (10),
wherein a heat exchange end (4) for an external face (14) of a thermoelectric unit (10) of a secondary thermal regulation circuit (9) is placed in thermal contact with each external face (14) of thermoelectric unit (10) in order to exchange caloric energy between said at least one thermoelectric unit (10) and said secondary thermal regulation circuit (9), the secondary thermal regulation circuit (9) being external to the climate chamber and including a heat-transfer fluid circuit, a cold source (8), a hot source (12), a mixing device (13), a circulation pump (15) and sensors (5a, 5b, 5c, 5d, 6, 7), and
wherein a chamber temperature regulation system is configured to control the electric current of said at least one thermoelectric unit (10) and to control at least the mixing device (13) and the circulation pump (15) of the secondary thermal regulation circuit (9) as a function of a chamber temperature setpoint (*T_{ic}*) and of sensor measurements (5a, 5b, 5c, 5d, 6, 7).

2. The climate chamber according to claim 1, wherein the climate chamber (3) is attached to a movable support of a motion simulator and the movable support can be set in motion by means of joints of said motion simulator.

3. The climate chamber according to claim 1 or claim 2, wherein the temperature of the hot source (12) is adjustable and the chamber temperature regulation system further adjusts the temperature of the hot source (12).

4. The climate chamber according to anyone of claims 1 to 3, wherein the chamber temperature regulation system (3) is configured to regulate the temperature of the external face (14) as a function of the chamber temperature setpoint (*T_{ic}*) and in such a way that the polarity of the current circulating in said at least one thermoelectric unit (10) is constant, the internal face (11) being a cold face absorbing caloric energy coming from the inside of the climate chamber (3).

5. The climate chamber according to anyone of claims 1 to 4, wherein the chamber temperature regulation system (3) is configured to ensure a continuous flow of the heat-transfer fluid in the heat exchange end (4) for an external face (14) of a thermoelectric unit (10) of the secondary thermal regulation circuit (9).

6. The climate chamber according to anyone of claims 1 to 5, wherein the chamber temperature regulation system is configured to control the heat-transfer fluid flow while avoiding a high-temperature cavitation of the heat-transfer fluid that would be due to a too high speed of the heat-transfer fluid.

7. The climate chamber according to anyone of claims 1 to 6, including at least two thermoelectric units through the climate chamber and the thermoelectric units are electrically connected in parallel.

8. The climate chamber according to anyone of claims 1 to 7, wherein the chamber temperature regulation system includes at least two regulation loops, said at least two regulation loops being a main regulation loop controlling the electric current of said at least one thermoelectric unit (10) and at least one secondary regulation loop controlling the secondary thermal regulation circuit (9).

9. The climate chamber according to claim 8, wherein the secondary regulation loop controlling the secondary thermal regulation circuit (9) includes a hot and cold sharing regulation loop and a flow rate regulation loop.

10. A method for thermal regulation of a climate chamber intended to test at least one piece of equipment, wherein a climate chamber with thermoelectric unit(s) (10) according to anyone of claims 2 to 9 is implemented, the climate chamber (3) being attached to a movable support of a motion simulator and the movable support being able to be set in motion by means of joints of said motion simulator, and wherein a secondary thermal regulation circuit (9) including a heat exchange end (4) for an external face (14) of a thermoelectric unit (10) is further implemented, the heat exchange end (4) is arranged against the external face(s) (14) of the thermoelectric unit(s), the rest of the secondary thermal regulation circuit (9) being arranged out of movable parts of the motion simulator and being connected to the heat exchange end (4) by movable fluid seals passing through the joints of the motion simulator.

11. A kit for installing a thermally regulated climate chamber (3) in a motion simulator, the climate chamber (3) being intended to test at least one piece of equipment, the motion simulator including a movable support set in motion by means of joints of said motion simulator, said kit including:
- a climate chamber (3) including a wall defining an internal space able to receive and contain said at least one piece of equipment to be tested, the internal space being able to contain a gas and being thermally insulated from the environment outside the climate chamber, the climate chamber including means for attachment to the movable support, the chamber further including at least one thermoelectric unit (10), said at least one thermoelectric unit (10) being arranged through the wall of the climate chamber (3), each thermoelectric unit (3) having two faces, an internal face (11) located inside the climate chamber (3) and an external face (14) outside the climate chamber (3), and wherein one of both faces, called the cold face, is intended to absorb caloric energy and the other one, called the hot face, is intended to reject caloric energy as a function of the electric current passing through said at least one thermoelectric unit (10),
- a secondary thermal regulation circuit (9) including a heat-transfer fluid circuit, means for connection to a cold source (8), a hot source (12), a mixing device (13), a circulation pump (15) and sensors (5a, 5b, 5c, 5d, 6, 7), the heat-transfer fluid circuit having a heat exchange end for an external face (14) of a thermoelectric unit (10) intended to come into thermal contact with an external face (14) of thermoelectric unit (10) in order to exchange caloric energy between said at least one thermoelectric unit (10) and said secondary thermal regulation circuit(9),
- movable fluid seals intended to be installed in joints of the motion simulator to allow the circulation of the heat-transfer fluid of the secondary thermal regulation circuit (9) between the heat exchange end (4) that is intended to be installed in the motion simulator against the external face of the thermoelectric unit and the rest of the secondary thermal regulation circuit (9) that is intended to be installed out of the movable parts of the motion simulator,
- movable electrical connections intended to be installed in joints of the motion simulator to allow a circulation of electrical current,
- a chamber temperature regulation system intended to control the electric current of said at least one thermoelectric unit (10) and to control at least the mixing device (13) and the circulation pump (15) of the secondary thermal regulation circuit (9) as a function of a chamber temperature setpoint (*T_{ic}*) and of sensor measurements (5a, 5b, 5c, 5d, 6, 7).
